# EUROPÄISCHE PATENTSCHRIFT

(11) **EP 3 945 268 B1**
(45) Veröffentlichungstag und Bekanntmachung des Hinweises auf die Patenterteilung: **29.10.2025**
(21) Anmeldenummer: 21179689.1
(22) Anmeldetag: 16.06.2021
(51) Int. Cl.: F25B 30/02, F24H 4/04, F25B 39/04

(54) **WÄRMEPUMPSYSTEM**
HEAT PUMP SYSTEM
SYSTÈME DE POMPE À CHALEUR

(30) Priorität: 28.07.2020 DE 202020104343 U
(43) Veröffentlichungstag der Anmeldung: 02.02.2022
(73) Patentinhaber: Lerchner Alternative Heizsysteme GmbH, 09456 Mildenau (DE)
(72) Erfinder: Lerchner, Jörg, 09456 Annaberg-Buchholz (DE)
(74) Vertreter: Steiniger, Carmen

(56) Entgegenhaltungen:
- DE-U1- 202009 008 405
- US-A- 4 959 975
- US-A- 5 379 832
- US-A1- 2010 096 115
- US-A1- 2016 109 156

## Beschreibung

Die vorliegende Erfindung betrifft ein Wärmepumpsystem, bei dem in einem geschlossenen Kreislauf nacheinander ein Verdampfer, ein Verdichter, wenigstens ein Pufferspeicher mit einer darin angeordneten Verflüssigerwendeleinrichtung zum Durchleiten von Kältemittel und ein Expansionsventil angeordnet sind, wobei in dem Pufferspeicher eine von der Verflüssigerwendeleinrichtung radial umgebene Edelstahlwendel zum Durchleiten von Trinkwasser angeordnet ist; und an dem Pufferspeicher wenigstens ein Kaltbrauchwassereinlass, ein mit der Edelstahlwendel verbundener Kalttrinkwassereinlass, ein Auslass für Fußbodenheizungsheizflüssigkeit, ein Auslass für Heizkörperheizflüssigkeit und ein Warmtrinkwasserauslass angeordnet sind.

Ein herkömmliches Wärmepumpsystem besteht typischerweise aus einem Verdampfer, in dem ein Kältemittel verdampft wird und dabei dem umgebenden Medium Wärme entzieht. Über einen Verdichter wird das Kältemittel zu Heißgas komprimiert und in einem Verflüssiger verflüssigt. Dabei wird an das umgebende Medium Wärme wieder abgegeben. Ein Expansionsventil spritzt das Kältemittel unter reduziertem Druck wieder in den Verdampfer ein. Dort wechselt der Aggregatzustand erneut von flüssig zu gasförmig und das Kältemittel nimmt wieder Wärme auf. Mit dem Verflüssiger ist ein Pufferspeicher, der eine hohe Wärmekapazität aufnehmen kann, über Wärmeleitungen verbunden, wobei die Wärme von einer Pumpe vom Verflüssiger zum Pufferspeicher transportiert wird. Durch ein Wärmepumpsystem gemäß dieser Ausführung können aufgrund des geringen erreichbaren Temperaturniveaus im Pufferspeicher nur Niedertemperaturheizungen gespeist werden.

Bei einer weiteren bekannten Ausführungsvariante wird der Aufbau des oben genannten Systems durch eine Heißgaslanze ergänzt, durch die über eine zusätzliche Ringleitung eine geringe Menge Heißgas in den oberen Teil des Pufferspeichers geleitet wird. In dieser Schicht erhöht sich die Vorlauftemperatur des Pufferspeichers, wodurch das dort befindliche Speicherwasser beispielsweise vorteilhaft für die Warmwasserbereitung genutzt werden kann.

Eine weitere Effizienzerhöhung lässt sich dadurch erzielen, dass der Verflüssiger direkt in dem Pufferspeicher integriert ist. Ein Beispiel einer solchen Anordnung ist durch die Druckschrift DE 10 2005 011 709 A1 bekannt. Hier ist der Verflüssiger in Form einer Wendel in einem Brauchwasserspeicher angeordnet, dem über eine Leitung Kaltwasser zugeführt werden kann. Über eine weitere Leitung kann aus dem Brauchwasserspeicher Warmwasser gezapft werden. Ferner ist innerhalb der Wendel des Verflüssigers eine elektrische Zusatzheizung vorgesehen, die das in den Brauchwasserspeicher nachfließende kalte Wasser schneller erwärmen soll. Dies führt neben erhöhten Anschaffungskosten zu einer zusätzlichen Steigerung der Betriebskosten während des Nutzungszeitraumes der Wärmepumpenvorrichtung sowie zu einer relativ aufwändigen Geräteanordnung.

Daneben gibt es Wärmepumpsysteme, die keinen Pufferspeicher aufweisen. Der Wärmetauscher ist in diesem Fall als eine separate Einrichtung ausgebildet, die in den Kreislauf eines Wärmepumpsystems integriert wird. Ein entsprechender Wärmetauscher ist aus der Druckschrift 5 379 832 A bekannt. Der dort offenbarte Wärmetauscher weist zwei Flüssigkeitswendeln auf, die in einem Innenraum eines doppelwandigen Hohlzylinders angeordnet sind. Die Flüssigkeitswendeln sind umeinander verschlungen und füllen den Innenraum des Hohlzylinders nahezu vollständig aus. Die Flüssigkeitswendeln werden mit Wasser durchströmt. Das Kältemittel hingegen durchströmt den Innenraum des Hohlzylinders und fließt dabei außen an den Flüssigkeitswendeln vorbei.

Ein ähnlich funktionierender separater Wärmetauscher ist in der Druckschrift US 2010/096115 A1 offenbart. Hier weist der Wärmetauscher ein zylinderförmiges Gehäuse auf, in dem mehrere spiralförmig zusammengewickelte Rohrschlangen angeordnet sind.

Ein Wärmepumpsystem entsprechend der Präambel von Anspruch 1 ist aus dem Gebrauchsmuster DE 20 2009 008 405 U1 bekannt. Bei diesem Wärmepumpsystem ist in dem Pufferspeicher oberhalb einer Mittelebene des Pufferspeichers eine Trennmittel zwischen einer oberen Wendeleinheit und einer unteren Wendeleinheit des Verflüssigers vorgesehen, wobei die obere Wendeleinheit mit der unteren Wendeleinheit durch eine rohrförmige Anordnung verbunden ist, sodass die Wendeleinheiten von oben nach unten von dem Kältemittel durchströmbar sind. Da die obere Wendeleinheit Heißgas führt und somit die größte Energiemenge an die Flüssigkeit im Pufferspeicher abgeben kann, bildet sich durch die Trennmittel, die zwischen der oberen und der unteren Wendeleinheit vorgesehen ist, innerhalb des Pufferspeichers oben ein Bereich mit sehr hoher Temperatur und unten ein Bereich mit niedrigerer, aber dennoch hoher Temperatur aus. Dabei wird durch die Trennmittel auf besonders effektive Weise eine ungewollte Durchmischung der Speicherflüssigkeit zwischen den beiden Bereichen minimiert.

Jedoch haben sich bei diesem Wärmepumpsystem Druckverluste ergeben, die zu einer Verringerung der Effizienz des Wärmepumpsystems geführt haben.

Es ist daher die Aufgabe der vorliegenden Erfindung, Druckverluste in dem gattungsgemäßen Wärmepumpsystem zu verringern und dadurch eine bessere Wärmeübertragung zu erreichen.

Diese Aufgabe wird durch ein Wärmepumpsystem gemäß Anspruch 1 gelöst.

Bei der vorliegenden Erfindung sind die Begriffe "oberhalb", "obere", "untere", "oben" und "unten" so zu verstehen, wie sie sich für einen Betrachter bei einem aufrecht stehenden Pufferspeicher im Betrieb des erfindungsgemäßen Wärmepumpsystems, wie in Figur 1 schematisch dargestellt, ergeben. Gleiches gilt für alle weiteren Ausführungen der vorliegenden Beschreibung.

Durch die beiden Stränge der Verflüssigerwendeleinrichtung kann das unter Druck stehende, heiße Kältemittel auf diese aufgeteilt werden, wodurch die Druckverluste geringer werden. Außerdem weisen die beiden Verflüssigerwendeln im Vergleich zu einer eine größere, mit der Speicherflüssigkeit des Pufferspeichers in Kontakt stehende Oberfläche auf, sodass eine verbesserte Wärmeübertragung stattfindet. Somit weist das erfindungsgemäße Wärmepumpsystem eine erhöhte Effizienz auf.

In einer vorteilhaften Ausführungsform des erfindungsgemäßen Wärmepumpsystems ist die Gesamtlänge der äußeren Verflüssigerwendel gleich der Gesamtlänge der inneren Verflüssigerwendel. Dadurch weist jeder der Stränge die gleichen Druckverluste auf, sodass die Stränge optimal nach Durchlaufen des Pufferspeichers wieder zusammengeführt werden können.

Vorzugsweise weist die äußere Verflüssigerwendel eine obere, äußere Verflüssigerwendel und eine damit verbundene untere, äußere Verflüssigerwendel auf, zwischen welchen ein horizontales Trennmittel angeordnet ist; und weist die innere Verflüssigerwendel eine obere, innere Verflüssigerwendel und eine damit verbundene untere, innere Verflüssigerwendel auf, zwischen welchen das horizontale Trennmittel angeordnet ist, wobei sich die Edelstahlwendel durchgängig von einem Bereich unterhalb des horizontalen Trennmittels in einen Bereich oberhalb des horizontalen Trennmittels erstreckt.

Erfindungsgemäß weist das Wärmepumpsystem einen um eine Anzahl von Wendeln der Verflüssigerwendeleinrichtung in dem Pufferspeicher geführten und um diese Wendeln einen Wärmepufferbereich bildenden Isolationsring auf, wobei unten an dem Wärmepufferbereich ein Fluideingang und oben an dem Wärmepufferbereich ein Fluidausgang angeordnet sind. Somit kann in einem Abschnitt des Pufferspeichers ein warmes Fluid erzeugt, gepuffert und direkt aus diesem Bereich nach außen zur weiteren Verwendung, beispielsweise als Fluid zum Betreiben einer Fußbodenheizung, abgeführt werden.

Für diese Vorgehensweise ist es nicht nötig, die Wendeln der Verflüssigerwendeleinrichtung in diesem Bereich mit einer Ummantelung zu versehen, welche gerade bei eng nebeneinander verlaufenden Wendeln der Verflüssigerwendeleinrichtung auch aus Platzgründen gar nicht installierbar wäre. Stattdessen bildet der Isolationsring eine Art Korb oder Gefäß um die Anzahl von Wendeln der Verflüssigerwendeleinrichtung, in dem das Fluid eine bestimmbare Zeit verweilt, um darin gezielt aufgeheizt werden zu können.

Dies lässt sich erfindungsgemäß dadurch technisch realisieren, dass ein Außenmantel des Isolationsringes durch einen Abschnitt eines Innenumfangs des Brauchwasserspeichers gebildet ist und ein Innenmantel des Isolationsringes um die Edelstahlwendel führt, wobei der Wärmepufferbereich zwischen dem Außenmantel und dem Innenmantel gebildet ist und der Fluideingang und der Fluidausgang durch den Außenmantel führen.

Erfindungsgemäß ist also der Außenmantel des Isolationsringes durch einen Abschnitt des Innenumfangs des Brauchwasserspeichers gebildet und der Innenmantel des Isolationsringes um die Edelstahlwendel geführt, wobei in dem zwischen dem Außenmantel und dem Innenmantel befindlichen Wärmepufferbereich eine Anzahl von Wendeln der äußeren Verflüssigerwendel und der inneren Verflüssigerwendel angeordnet ist und wobei unten an dem Wärmepufferbereich ein durch den Außenmantel führender Fluideingang und oben an dem Wärmepufferbereich ein durch den Außenmantel führender Fluidausgang angeordnet sind.

Besonders von Vorteil ist es, wenn gemäß einer Ausführungsform der vorliegenden Erfindung der Isolationsring unterhalb des horizontalen Trennmittels angeordnet ist. Dies schafft die Möglichkeit, auch die Wärme der bereits im unteren Teil des Pufferspeichers bereits etwas abgekühlten Verflüssigerwendeleinrichtung effektiv nutzen zu können.

Eine besonders effektive Warmtrinkwassererzeugung erreicht man, wenn sich in einer Ausführungsform des erfindungsgemäßen Wärmepumpsystems die Edelstahlwendel sich vertikal durch den ganzen Pufferspeicher erstreckt. Die Edelstahlwendel wird also bei dieser Ausführungsform ganz unten in den Pufferspeicher hineingeführt, während ganz oben am Pufferspeicher die Entnahme von heißem Trinkwasser aus der Edelstahlwendel erfolgt. Dadurch kann das Trinkwasser, das in der Edelstahlwendel geführt wird, unten im Pufferspeicher vorgewärmt werden und wird im Folgenden schneller heiß. Ganz unten an dem Pufferspeicher beträgt die Temperatur des Trinkwassers beispielsweise etwa 8 bis 10 °C, in der Mitte des Pufferspeichers ca. 30 °C und kann bis ganz oben am Pufferspeicher noch bis auf etwa 50 °C, je nach Bedarf, erhöht werden.

Eine bevorzugte Ausführungsform der vorliegenden Erfindung, deren Aufbau, Funktion und Vorteile wird im Folgenden anhand von Figur 1 beschrieben, in der schematisch ein Wärmepumpsystem 1 gemäß der vorliegenden Erfindung in einer geschnittenen Seitenansicht gezeigt ist.

Das Wärmepumpsystem 1 weist einen einzigen, geschlossenen Kältemittelkreislauf auf, welcher im Einsatz des Wärmepumpsystems 1 von einem Kältemittel 6, wie einem teilhalogenierten Fluorkohlenwasserstoff oder -gemisch, Propan, Propen, einem Propan-Butan-Gemisch, Ammoniak oder Kohlendioxid, in einer mit den Pfeilen gekennzeichneten Durchflussrichtung durchströmt wird.

Das Wärmepumpsystem 1 weist einen Verdampfer 2 auf, der als Wärmetauscher ausgebildet ist und in welchem das Kältemittel 6 verdampft wird. Das Kältemittel 6 entzieht dabei dem umgebenden Medium Wärme. Der Verdampfer 2 ist über eine Leitung mit einem Verdichter 3 verbunden. Der Verdichter 3 komprimiert das verdampfte Kältemittel 6 zum sogenannten Heißgas. Der Verdichter 3 ist wiederum über eine Leitung mit einem Verflüssiger verbunden, der erfindungsgemäß als Verflüssigerwendeleinrichtung 5 ausgebildet ist. Die Verflüssigerwendeleinrichtung 5 ist in der erfindungsgemäßen Anordnung innerhalb eines Pufferspeichers 4 vorgesehen bildet und mit diesem eine bauliche Einheit.

Die Verflüssigerwendeleinrichtung 5 ist ein Wärmeübertrager, in dem das Kältemittel 6 kondensiert bzw. verflüssigt wird, wobei Wärme von dem Kältemittel 6 an die in dem Pufferspeicher 4 vorgesehene und die Verflüssigerwendeleinrichtung 5 umgebende Speicherflüssigkeit 24, welche typischerweise Wasser ist, abgegeben wird. Die Verflüssigerwendeleinrichtung 5 ist erfindungsgemäß kein separater Wärmetauscher sondern wendelförmig in dem Pufferspeicher 4 ausgebildet.

Wie es in Figur 1 zu sehen ist, durchströmt das Kältemittel 6 die Verflüssigerwendeleinrichtung 5 in dem Pufferspeicher 4 unter Ausnutzung der durch die Schwerkraft bedingten Vorzugsfließrichtung des Kältemittels 14 von oben nach unten. Dabei legt das Kältemittel 6 durch die Wendelform der Verflüssigerwendeleinrichtung 5 einen langen Weg in der Verflüssigerwendeleinrichtung 5 und damit auch in dem Pufferspeicher 4 zurück und kann somit eine besonders große Energiemenge an das Umgebungsmedium, das heißt in dem Beispiel von Figur 1 an die Speicherflüssigkeit 24, abgeben. Das Umgebungsmedium strömt sehr langsam oder ruht ganz.

Die Verflüssigerwendeleinrichtung 5 ist über eine Leitung mit einem Expansionsventil 7 verbunden. Das Expansionsventil 7 spritzt das Kältemittel 6 mit vermindertem Druck in den Verdampfer 2 ein, mit dem das Expansionsventil 7 über eine Leitung verbunden ist, woraufhin der oben beschriebene Kreislauf des Kältemittels 14 erneut in Gang gesetzt wird.

In anderen, hier nicht gezeigten Ausführungsformen der Erfindung kann das Wärmepumpsystem 1 einen Zwischenwärmetauscher, wie er beispielsweise in der Druckschrift DE 20 2009 008 405 U1 gezeigt ist, aufweisen, welcher einerseits zwischen dem Ausgang aus der Verflüssigerwendeleinrichtung 5 und dem Eingang in das Expansionsventil 7 und andererseits zwischen dem Ausgang aus dem Verdampfer 2 und dem Eingang in den Verdichter 3 vorgesehen ist. Mit einem solchen Zwischenwärmetauscher kann Restwärme, die das aus der in dem Pufferspeicher 4 angeordneten Verflüssigerwendeleinrichtung 5 kommende Kältemittel 6 aufweist, genutzt werden, um die Temperatur des in den Verdichter 3 einströmenden Kältemittels 14 bzw. Heißgases zu erhöhen und dadurch den Gesamtwirkungsgrad des Wärmepumpsystems 1 herauf zu setzen.

Der Pufferspeicher 4 ist in dem Beispiel von Figur 1 ein im Betrieb aufrecht stehender, zylindrischer oder quaderförmiger oder im Querschnitt etwa ovaler Behälter, kann aber auch ein Behälter mit einer anderen geeigneten Geometrie sein, die eine Aufnahme und Entnahme einer Speicherflüssigkeit 24 in bzw. aus dem Pufferspeicher 4 ermöglicht.

Oberhalb einer Mittelebene des Pufferspeichers 4 ist in diesem ein horizontales Trennmittel 13 vorgesehen, das einen oberen Wendelbereich der Verflüssigerwendeleinrichtung 5 von einem unteren Wendelbereich der Verflüssigerwendeleinrichtung 5 voneinander separiert, wobei der obere Wendelbereich mit dem unteren Wendelbereich durch in dem gezeigten Beispiel rohrförmige Verbindungsmittel 513, 523 miteinander verbunden ist.

Die rohrförmigen Verbindungsmittel 513, 523 sind in der dargestellten Ausführungsvariante an einem Seitenrand des Pufferspeichers 4 angeordnet, können jedoch in anderen, nicht gezeigten Ausführungsbeispielen der Erfindung auch mittig, durch das Trennmittel 13 hindurchführend vorgesehen sein. Die Anordnung und die Höhe der in dem gezeigten Beispiel nicht gewendelten, rohrförmigen Verbindungsmittel 513, 523 ist dabei abhängig von der Anordnung und der Dicke des Trennmittels 13.

In dem in Figur 1 dargestellten Ausführungsbeispiel ist das Trennmittel 13 als ein horizontales, planes, keine Unterbrechungen aufweisendes Trennblech ausgebildet. In anderen, nicht gezeigten Ausführungsvarianten der vorliegenden Erfindung können auch andere geeignete, horizontale Trennmittel 13, wie beispielsweise aus anderen Materialien, wie Kunststoff oder einem geeigneten Wärmedämmmaterial, und/oder auch in welliger oder profilierter Form innerhalb des Pufferspeichers 4 verwendet werden. Das Trennmittel 13 kann auch gebogen oder winklig sein. Ferner ist kann es auch leicht schräg in dem Pufferspeicher 4 liegen. Ebenso kann das Trennmittel 13 nicht durchgängig, sondern auch unterbrochen ausgeführt werden und kann zum Beispiel Löcher oder Schlitze, die beispielsweise zur Durchführung der Verbindungsmittel 513, 523 dienen können, aufweisen.

Das Trennmittel 13 erstreckt sich vorzugsweise über wenigstens 50 % des die Speicherflüssigkeit 24 aufnehmenden Innenquerschnittes des Pufferspeichers 4, ermöglicht jedoch einen ungehinderten Durchgang der nicht gewendelten, rohrförmigen Verbindungsmittel 513, 523 sowie einen gewissen Übergang von Speicherflüssigkeit 24 zwischen den oberhalb und unterhalb des Trennmittels 13 ausgebildeten Bereichen, verhindert jedoch eine spontane Durchmischung zwischen diesen Bereichen. Entsprechend bildet sich in dem Pufferspeicher 4 eine besonders geeignete Wärmeschichtung aus, wobei der obere Wendelbereich besonders hohe Temperaturen aufweist und wobei die unter der Trennmittel 13 liegenden Bereiche zwar auch gegenüber kaltem Leitungswasser erhöhte Temperaturen aufweisen, die jedoch geringer als in dem Bereich über dem Trennmittel 13 sind.

Dies wird insbesondere dadurch realisiert, dass das Kältemittel 6 in der oberen Wendelbereich der Verflüssigerwendeleinrichtung 5 noch als Heißgas vorliegt und damit in der Lage ist, besonders viel Wärmeenergie an das Umgebungsmedium, das heißt an die den oberen Wendelbereich umgebende Speicherflüssigkeit 24, abzugeben, während erst in einem Aggregatzustandsänderungsbereich in dem unteren Wendelbereich eine Aggregatzustandsänderung des Kältemittels 14 von gasförmig in flüssig stattfindet, wodurch das Kältemittel 6 dort weniger Energie abgeben kann und entsprechend die Speicherflüssigkeit 24 geringere Temperaturen aufweist.

Die Verflüssigerwendeleinrichtung 5 weist eine vorzugsweise an einem Innenumfang 40 des Pufferspeichers 4 angeordnete äußere Verflüssigerwendel 51 und eine zwischen der äußeren Verflüssigerwendel 51 und der Edelstahlwendel 8 verlaufende innere Verflüssigerwendel 52 auf. Die äußere Verflüssigerwendel 51 hat somit in einer geschnittenen Draufsicht auf den Pufferspeicher 4 einen größeren Durchmesser als die innere Verflüssigerwendel 52.

In dem gezeigten Ausführungsbeispiel ist es jedoch dennoch so, dass die jeweilige Gesamtlänge der äußeren Verflüssigerwendel 51 gleich der der inneren Verflüssigerwendel 52 ist. Dies ist hier dadurch realisiert, dass sich die innere Verflüssigerwendel 52 weiter nach unten als die äußere Verflüssigerwendel 51 erstreckt.

Die äußere Verflüssigerwendel 51 weist eine oberhalb des Trennmittels 13 ausgebildete obere, äußere Verflüssigerwendel 511 und eine damit mittels des Verbindungsmittels 513 verbundene, unterhalb des Trennmittels 13 angeordnete untere, äußere Verflüssigerwendel 512 auf. Die innere Verflüssigerwendel 52 weist eine obere, innere Verflüssigerwendel 521 und eine damit mittels des Verbindungsmittels 523 verbundene, unterhalb des Trennmittels 13 angeordnete, untere, innere Verflüssigerwendel 522.

In einer geschnittenen Draufsicht auf den Pufferspeicher 4 liegen die obere, äußere Verflüssigerwendel 511 und die untere, äußere Verflüssigerwendel 512 übereinander in einem ringförmigen Außenwendelbereich des Pufferspeichers 4, die obere, innere Verflüssigerwendel 521 und die untere, innere Verflüssigerwendel 522 liegen übereinander in einem ringförmigen Innenwendelbereich des Pufferspeichers 4, wobei der Innenradius des Außenwendelbereichs größer als der Außenradius des Innenwendelbereichs ist.

Der obere Wendelbereich als auch der untere Wendelbereich, also die obere, äußere Verflüssigerwendel 511 und die davon umschlossene obere, innere Verflüssigerwendel 521, als auch die untere, äußere Verflüssigerwendel 512 sowie die davon umschlossene untere, innere Verflüssigerwendel 522 wendeln sich um eine von unten nach oben, also vertikal durch das Innere des Pufferspeichers 4 verlaufende Edelstahlwendel 8. Das heißt, die Edelstahlwendel 8 verläuft fast durchgängig durch den gesamten Pufferspeicher 4, durch das horizontale Trennmittel 13 hindurch. Die Edelstahlwendel 8 ist somit von den warmen Wendeln der Verflüssigerwendeleinrichtung 5 und dem durch diese aufgewärmten Speicherflüssigkeit 24 in dem Pufferspeicher 4 umgeben.

Die Edelstahlwendel 8 weist vorzugsweise einen geringeren Durchmesser als die Wendeln der Verflüssigerwendeleinrichtung 5 auf. In der Edelstahlwendel 8 wird Trinkwasser 9 geführt, welches durch einen Eingang 42 kalt in die Edelstahlwendel 8 eingebracht und aus dieser an einer Entnahmevorrichtung 44 als heißes Wasser 9b entnommen wird.

Der untere Wendelbereich des Wärmepumpsystems 1 kann, wie es in der Druckschrift DE 20 2009 008 405 U1 beschrieben ist, in einem Abschnitt von einer Ummantelung, wie beispielsweise einem Rohr, ummantelt sein, durch welche ein Fluid leitbar ist. Die Ummantelung kann an einer beliebigen Stelle des unteren Wendelbereichs in beliebiger Länge ausgeführt werden. Das in der Ummantelung zirkulierende Fluid kann an einer Entnahmevorrichtung, die vorzugsweise an dem Pufferspeicher 4 in einem mittleren Drittel des Pufferspeichers 4 vorgesehen ist, zur Überleitung und Verwendung in einem angekoppelten Kreislauf entnommen werden.

Vorzugsweise wird dieses Fluid mit Hilfe einer Pumpvorrichtung entgegen einer Durchflussrichtung des Kältemittels 14 in dem unteren Wendelbereich der Verflüssigerwendeleinrichtung 5 durch die Ummantelung gepumpt. Dadurch kann das Fluid besonders effektiv Wärme von dem Kältemittel 6 aufnehmen. Beispielsweise eignet sich hierdurch das Fluid besonders gut als Heizkörperflüssigkeit.

In der Ausführungsform von Figur 1 ist jedoch aus Platzgründen keine Ummantelung an der Verflüssigerwendeleinrichtung 5 vorgesehen. Stattdessen ist in einem Teilabschnitt des unteren Wendelbereichs der Verflüssigerwendeleinrichtung 5, also um die untere, äußere Verflüssigerwendel 512 und gleichzeitig um die davon umgebene untere, innere Verflüssigerwendel 522 ein Isolationsring 14 angeordnet. In dem gezeigten Ausführungsbeispiel ist der Außenmantel des Isolationsringes 14 durch einen Abschnitt des Innenumfangs 40 des Brauchwasserspeichers 4 gebildet. Der Innenmantel 142 des Isolationsringes 14 führt um die Edelstahlwendel 8. In einem zwischen dem Außenmantel 141 und dem Innenmantel 142 befindlichen Wärmepufferbereich 140 des Isolationsringes 14 ist eine Anzahl von Wendeln der unteren, äußeren Verflüssigerwendel 512 und der unteren, inneren Verflüssigerwendel 522 angeordnet ist. Unten an dem Wärmepufferbereich 140 ist ein durch den Außenmantel 141 führender Fluideingang 46 für ein Fluid 11a und oben an dem Wärmepufferbereich 140 ist ein durch den Außenmantel 141 führender Fluidausgang 47 für das erwärmte Fluid 11b angeordnet.

Es ist aber in einer anderen, hier nicht dargestellten Variante der Erfindung auch in diesem Bereich eine Ummantelung vorsehbar. Dieser Bereich dient ebenfalls der Erwärmung der Speicherflüssigkeit 24 in dem Pufferspeicher 4, welche hier über eine Entnahmevorrichtung aus dem Pufferspeicher 4 entnommen werden kann. Der letzte Abschnitt nach der untersten Wendelung der unteren Verflüssigerwendel im Pufferspeicher 4 ist als nicht gewendeltes Rohr ausgeführt und leitet das Kältemittel 6 aus dem Pufferspeicher 4 zurück in den oben beschriebenen Kreislauf des Wärmepumpsystems 1.

Das Wärmepumpsystem 1 weist einen Mantel 26 auf, welcher etwa oval ausgebildet ist und der in seinem Innenbereich zur Wärmeisolierung und Geräuschdämmung mit Schaumstoff versehen ist. In dem gezeigten Ausführungsbeispiel beträgt die Dicke des Schaumstoffs etwa 10 cm, kann jedoch in anderen, nicht gezeigten Ausführungsvarianten der vorliegenden Erfindung auch eine andere Dicke aufweisen.

Der Mantel 26 umgibt ein Stahlgehäuse des Pufferspeichers 4. Im Inneren des Pufferspeichers 4 befindet sich die Speicherflüssigkeit 24, die oben im Detail beschriebenen oberen und unteren Verflüssigerwendeln der Verflüssigerwendeleinrichtung 5 sowie die innerhalb der oberen Verflüssigerwendel angeordnete Edelstahlwendel 8 zur Erzeugung von Heißwasser.

Der Mantel 26 umgibt ferner den Verdichter 3 und den Verdampfer 2, welche über Leitungen miteinander sowie mit den Verflüssigerwendeln verbunden sind. Bei der in Figur 1 gezeigten Ausführungsform des Wärmepumpsystems 1 sind der Verdampfer 2 und der Verdichter 3 in ein und demselben, durch den Mantel 26 ausgebildeten Gehäuse in dem Pufferspeicher 4 integriert. Um den Verdampfer 2 und den Verdichter 3 befindet sich Luft.

Darüber hinaus ist an einer Seite des Mantels 26 eine Steuer- und/oder Regelungseinheit 29 für das Wärmepumpsystem 1 vorgesehen. In dem in Figur 1 gezeigten Ausführungsbeispiel ist die Steuer- und/oder Regelungseinheit 29 in einem Blechteil integriert. Mithilfe der Steuer- und/oder Regelungseinheit 29 können die Temperaturen und die Temperaturverteilung in dem Pufferspeicher 4 geregelt werden. Darüber hinaus kann die Wasserzufuhr sowie die Wasserentnahme in bzw. aus dem Pufferspeicher 4 geregelt werden. Hierfür ist die Steuer- und/oder Regelungseinheit 29 mit verschiedenen, in bzw. an dem Wärmepumpsystem 1 vorgesehenen Sensoren, wie beispielsweise Temperatursensoren, gekoppelt. Die Steuer- und/oder Regelungseinheit 29 kann ferner eine Anzeigeeinheit aufweisen, durch welche ein Nutzer des erfindungsgemäßen Wärmepumpsystems 1 verschiedene Parameter, wie beispielsweise die unterschiedlichen Temperaturen an den Ein- bzw. Ausgängen des Pufferspeichers 2, kontrollieren kann.

## Patentansprüche

1. Wärmepumpsystem (1), bei dem in einem geschlossenen Kreislauf nacheinander ein Verdampfer (2), ein Verdichter (3), wenigstens ein Pufferspeicher (4) mit einer darin angeordneten Verflüssigerwendeleinrichtung (5) zum Durchleiten von Kältemittel (6) und ein Expansionsventil (7) angeordnet sind, wobei in dem Pufferspeicher (4) eine von der Verflüssigerwendeleinrichtung (5) radial umgebene Edelstahlwendel (8) zum Durchleiten von Trinkwasser (9) angeordnet ist; und an dem Pufferspeicher (4) wenigstens ein Kaltbrauchwassereinlass (41), ein mit der Edelstahlwendel (8) verbundener Kalttrinkwassereinlass (42), ein Auslass (43) für Fußbodenheizungsheizflüssigkeit (11b), ein Auslass (44) für Heizkörperheizflüssigkeit (12) und ein Warmtrinkwasserauslass (45) angeordnet sind;
**dadurch gekennzeichnet,**
**dass** die Verflüssigerwendeleinrichtung (5) eine äußere Verflüssigerwendel (51) und eine zwischen der äußeren Verflüssigerwendel (51) und der Edelstahlwendel (8) verlaufende innere Verflüssigerwendel (52) aufweist und das Wärmepumpsystem (1) einen um eine Anzahl von Wendeln der Verflüssigerwendeleinrichtung (5) in dem Pufferspeicher (4) geführten und um diese Wendeln einen Wärmepufferbereich (140) bildenden Isolationsring (14) aufweist, wobei unten an dem Wärmepufferbereich (140) ein Fluideingang (46) und oben an dem Wärmepufferbereich (140) ein Fluidausgang (47) angeordnet sind und
ein Außenmantel (141) des Isolationsringes (14) durch einen Abschnitt eines Innenumfangs (40) des Pufferspeichers (4) gebildet ist und ein Innenmantel (142) des Isolationsringes (14) um die Edelstahlwendel (8) führt, wobei der Wärmepufferbereich (140) zwischen dem Außenmantel (141) und dem Innenmantel (142) gebildet ist und der Fluideingang (46) und der Fluidausgang (47) durch den Außenmantel (141) führen.

2. Wärmepumpsystem nach Anspruch 1, **dadurch gekennzeichnet, dass** die Gesamtlänge der äußeren Verflüssigerwendel (51) gleich der Gesamtlänge der inneren Verflüssigerwendel (52) ist.

3. Wärmepumpsystem nach Anspruch 1 oder 2, **dadurch gekennzeichnet, dass** die äußere Verflüssigerwendel (51) eine obere, äußere Verflüssigerwendel (511) und eine damit verbundene untere, äußere Verflüssigerwendel (512) aufweist, zwischen welchen ein horizontales Trennmittel (13) angeordnet ist; und die innere Verflüssigerwendel (52) eine obere, innere Verflüssigerwendel (521) und eine damit verbundene untere, innere Verflüssigerwendel (522) aufweist, zwischen welchen das horizontale Trennmittel (13) angeordnet ist, wobei sich die Edelstahlwendel (8) durchgängig von einem Bereich unterhalb des horizontalen Trennmittels (13) in einen Bereich oberhalb des horizontalen Trennmittels (13) erstreckt.

4. Wärmepumpsystem nach Anspruch 3, **dadurch gekennzeichnet, dass** der Isolationsring (14) unterhalb des horizontalen Trennmittels (13) angeordnet ist.

5. Wärmepumpsystem nach einem der vorhergehenden Ansprüche, **dadurch gekennzeichnet, dass** die Edelstahlwendel (8) sich vertikal durch den ganzen Pufferspeicher (4) erstreckt.

## Claims

1. Heat pump system (1), wherein an evaporator (2), a compressor (3), at least one buffer tank (4) with a condenser coil device (5) for conducting refrigerant (6), and an expansion valve (7) are arranged successively in a closed circuit, wherein a stainless steel coil (8) for conducting drinking water (9) and radially surrounded by the condenser coil device (5) is arranged in the buffer tank (4); and wherein at least one cold service water inlet (41), a cold drinking water inlet (42) connected to the stainless steel coil (8), an outlet (43) for underfloor heating heating fluid (11b), an outlet (44) for radiator heating heating fluid (12), and a hot drinking water outlet (45) are arranged at the buffer tank (4);
**characterized in that**
the condenser coil device (5) comprises an outer condenser coil (51) and an inner condenser coil (52) running between the outer condenser coil (51) and the stainless steel coil (8), and the heat pump system (1) comprises an insulation ring (14) that runs around a number of coils of the condenser coil device (5) in the buffer tank (4), forming a thermal buffer zone (140) around these coils, wherein a fluid inlet (46) is arranged at the bottom of the thermal buffer zone (140) and a fluid outlet (47) is arranged at the top of the thermal buffer zone (140), and
an outer jacket (141) of the insulation ring (14) is formed by a section of an internal circumference (40) of the buffer tank (4), and an inner jacket (142) of the insulation ring (14) runs around the stainless steel coil (8), wherein the thermal buffer zone (140) is formed between the outer jacket (141) and the inner jacket (142), and the fluid inlet (46) and the fluid outlet (47) pass through the outer jacket (141).

2. Heat pump system according to claim 1, **characterized in that** the total length of the outer condenser coil (51) is equal to the total length of the inner condenser coil (52).

3. Heat pump system according to claim 1 or 2, **characterized in that** the outer condenser coil (51) comprises an upper outer condenser coil (511) and a lower outer condenser coil (512) connected thereto, with a horizontal separation means (13) arranged between them; and the inner condenser coil (52) comprises an upper inner condenser coil (521) and a lower inner condenser coil (522) connected thereto, with the horizontal separation means (13) arranged between them, wherein the stainless steel coil (8) extends continuously from an area below the horizontal separation means (13) into an area above the horizontal separation means (13).

4. Heat pump system according to claim 3, **characterized in that** the insulation ring (14) is arranged below the horizontal separation means (13).

5. Heat pump system according to any one of the preceding claims, **characterized in that** the stainless steel coil (8) extends vertically through the entire buffer tank (4).

## Revendications

1. Système de pompe à chaleur (1) dans lequel sont disposés l'un après l'autre en circuit fermé un évaporateur (2), un compresseur (3), au moins un ballon tampon (4) avec un dispositif de serpentin de liquéfaction (5) pour le passage d'un fluide réfrigérant (6), et un détendeur (7), un serpentin en acier inoxydable (8) pour le passage de l'eau potable (9) et entouré radialement par le dispositif de serpentin de liquéfaction (5) étant disposé dans le ballon tampon (4); et au moins une entrée d'eau froide sanitaire (41), une entrée d'eau froide potable (42) reliée au serpentin en acier inoxydable (8), une sortie (43) pour un fluide de chauffage de chauffage par le sol (11b), une sortie (44) pour le fluide de chauffage de chauffage par radiateur (12) et une sortie d'eau chaude potable (45) étant disposé sur le ballon tampon (4);
**caractérisé en ce que**
le dispositif de serpentin de liquéfaction (5) comporte un serpentin de liquéfaction extérieur (51) et un serpentin de liquéfaction intérieur (52) s'étendant entre le serpentin de liquéfaction extérieur (51) et le serpentin en acier inoxydable (8) et le système de pompe à chaleur (1) comporte un anneau d'isolation (14) qui est guidé autour d'un certain nombre de serpentins du dispositif de serpentin de liquéfaction (5) dans le ballon tampon (4) et forme une zone tampon de chaleur (140) autour de ces serpentins, une entrée de fluide (46) étant disposée en bas de la zone tampon de chaleur (140) et une sortie de fluide (47) étant disposée en haut de la zone tampon de chaleur (140) et
une enveloppe extérieure (141) de l'anneau d'isolation (14) est formée par une section d'une circonférence intérieure (40) du ballon tampon (4) et une enveloppe intérieure (142) de l'anneau d'isolation (14) entoure le serpentin en acier inoxydable (8), la zone tampon de chaleur (140) étant formée entre l'enveloppe extérieure (141) et l'enveloppe intérieure (142) et l'entrée de fluide (46) et la sortie de fluide (47) traversant l'enveloppe extérieure (141).

2. Système de pompe à chaleur selon la revendication 1, **caractérisé en ce que** la longueur totale du serpentin de liquéfaction extérieur (51) est égale à la longueur totale du serpentin de liquéfaction intérieur (52).

3. Système de pompe à chaleur selon la revendication 1 ou 2, **caractérisé en ce que** le serpentin de liquéfaction extérieur (51) comporte un serpentin de liquéfaction extérieur supérieur (511) et un serpentin de liquéfaction extérieur inférieur (512) qui lui sont reliés, entre lesquels un moyen de séparation horizontal (13) est disposé; et le serpentin de liquéfaction intérieur (52) comporte un serpentin de liquéfaction intérieur supérieur (521) et un serpentin de liquéfaction intérieur inférieur (522) qui lui sont reliés, entre lesquels le moyen de séparation horizontal (13) est disposé, le serpentin en acier inoxydable (8) s'étendant de manière continue d'une région située au-dessous du moyen de séparation horizontal (13) à une région située au-dessus du moyen de séparation horizontal (13).

4. Système de pompe à chaleur selon la revendication 3, **caractérisé en ce que** l'anneau d'isolation (14) est disposé au-dessous du moyen de séparation horizontal (13).

5. Système de pompe à chaleur selon l'une des revendications précédentes, **caractérisé en ce que** le serpentin en acier inoxydable (8) s'étend verticalement à travers le ballon tampon (4) entier.
